# EUROPÄISCHE PATENTSCHRIFT

(11) **EP 1 690 988 B1**
(45) Veröffentlichungstag und Bekanntmachung des Hinweises auf die Patenterteilung: **12.09.2012**
(21) Anmeldenummer: 06009019.8
(22) Anmeldetag: 16.01.2003
(51) Int. Cl.: E03C 1/04

(54) **Wasserarmatur**
Mixer valve
Faucet

(30) Priorität: 16.01.2002 DE 10201600
(43) Veröffentlichungstag der Anmeldung: 16.08.2006
(62) Teilanmeldung aus: 03000891.6
(73) Patentinhaber: Noth, Winfried, 73525 Schwäb. Gmünd (DE)
(72) Erfinder: Noth, Winfried, 73525 Schwäb. Gmünd (DE)
(74) Vertreter: Jeck, Anton

(56) Entgegenhaltungen:
- EP-A- 0 245 905
- EP-A2- 1 094 161

## Beschreibung

Die Erfindung betrifft eine Wasserarmatur gemäß dem Oberbegriff des Anspruchs 1.

Eine Wasserarmatur aus einem ersten Rohr und einem zweiten Rohr ist beispielsweise unter dem Namen "Arcor" der Firma Hansgrohe bekannt, bei der eine Mischer-Kartusche im zweiten Rohr integriert und mit einem Einhand-Bügelgriff bedienbar ist. Der Bügelgriff ist über zwei tangential zum Rohr angeordnete Ansatzstellen an der Kartusche befestigt. Das zweite Rohr ist geteilt und die Kartusche an der Teilungsstelle bündig eingefügt. Kartusche und Bügelgriff sind derart gestaltet, dass die Einfügungsstellen als Fugen sichtbar sind und dass die Regelung der Wasserabgabe durch Heranziehen des Bügelgriffs zum Benutzer und umgekehrt erfolgt.

Nachteilig ist bei dieser bekannten Armatur ist, dass die genannten Fugen und Ansatzstellen schwer zugänglich sind und sich nur schwer reinigen lassen, dass der Bewegungsablauf des Bügelgriffs unüblich ist und eingeübt werden muss und dass bei Benutzung des Bügelgriffs mit verschmutzter Hand auch eine Verschmutzung des nahegelegenen ersten Rohrs bzw. Armaturenkörpers droht.

Eine Wasserarmatur gemäß dem Oberbegriff des Anspruchs 1 ist durch EP 1 094 161 A bekannt. Diese Wasserarmatur ist weder leicht zu warten, noch zu reinigen und hat keinen einfachen Aufbau.

Eine weitere Wasserarmatur ist durch die EP-A2-0 245 905 bekannt. Diese bekannte Wasserarmatur weist ein erstes Rohr mit einem geraden Rohrteil im oberen Endbereich und einem gebogenen Rohrteil im unteren Endbereich und ein zweites Rohr mit einem gebogenen Rohrteil im oberen Endbereich und einem geraden Rohrteil im unteren Endbereich auf. Das erste Rohr ist mit seinem gebogenen Rohrteil an einem drehbaren Dom vertikal verschwenkbar angeordnet, wobei der Dom mit einer mit einem Betätigungshebel versehenen Kartusche versehen ist, die zur Regelung der Wasserabgabemenge horizontal verdrehbar ist. Das gerade Rohrteil des ersten Rohrs ist aus dem geraden Rohrteil des zweiten Rohrteils ausziehbar und gegenüber diesem verdrehbar. Ferner ist am gebogenen Rohrteil des zweiten Rohrs ein drittes Rohr in einer zur Rohrteilachse senkrechten Drehrichtung drehbeweglich angeordnet.

Bei dieser bekannten Armatur ist aber nachteilig, dass viele abzudichtende Dreh - und Ausziehstellen und Bauteile nötig sind, dass die Handhabung der Armatur umständlich ist und dass die Kartusche mit dem Betätigungshebel verhältnismäßig weit von der Wasseraustrittsstelle entfernt ist.

Die Aufgabe der Erfindung besteht darin, eine Wasserarmatur der im Oberbegriff des Anspruchs 1 genannten Art zu schaffen, die einfach aufgebaut und gehandhabt werden kann und gut zu reinigen ist.

Diese Aufgabe wird mit den Merkmalen des Anspruchs 1 gelöst.

Diese Wasserarmatur erfordert nur eine für die Handhabung günstig liegende Verbindungsstelle zwischen dem ersten Rohr und den Wasserzuleitungen. Ferner sind an der Wasserarmatur keine störenden Ausbuchtungen vorhanden, so dass sie sich leicht reinigen lässt

### Wasserarmatur

Gemäß einer zweckmäßigen, weiteren Ausbildung der Erfindung ist die Kartusche derart ausgebildet ist, dass sie zusätzlich Kalt- und Warmwasser mischt.

Gemäß einer zweckmäßigen, weiteren Ausbildung der Erfindung ist der Betätigungshebel gerade ausgebildet. Eine derartige, mit einem Betätigungshebel versehene Kartusche kann von Linkshändern wie von Rechtshändern gleich gut erreicht werden.

Die Rohrabschnitte sind bevorzugt aneinander befestigbar. Der die Kartusche nicht aufweisende Rohrabschnitt ist mit einer die Bewegung des Betätigungsmittels begrenzenden Ausnehmung versehen. Die Manschette überdeckt die Stoßstelle der beiden Rohrabschnitte und die Ausnehmung. Dadurch wird die Montage der Kartusche im ersten Rohr vereinfacht. Stoßstelle und Ausnehmung sowie deren mögliche Verschmutzungen sind nun nicht mehr sichtbar und können andererseits nach Trennung des Betätigungshebels und Verschieben der Manschette leicht gereinigt werden.

Eine weitere, vorteilhafte Ausbildung der Erfindung sieht vor, dass die Kartusche im ersten Abschnitt exzentrisch angeordnet ist. Ein Wasserzulaufschlauch ist an der Kartusche vorbeigeführt und an diese angeschlossen.

Die Erfindung wird nun anhand eines Ausführungsbeispiels näher erläutert. Es zeigen:
- Fig. 1: eine Explosionsansicht einer Wasserarmatur mit einer die Wasserabgabe steuernden Kartusche gemäß der Erfindung,
- Fig. 2: eine Seitenansicht der Wasserarmatur in Fig. 4 in zusammengesetztem Zustand und
- Fig. 3: eine perspektivische Ansicht der Wasserarmatur der Fig. 2.

In Fig. 1 ist eine Wasserarmatur gezeigt, die aus einem ersten Rohr 1 aus einem oberen Rohrabschnitt 15 und einem geraden, unteren Rohrabschnitt 13 sowie aus einem kleineren, integrierten, bogenförmigen und beweglichen zweiten Rohr 2 besteht. Der Abschnitt 1⁵ setzt sich aus einem unteren, vertikalen Rohrteil 1¹ und einem oberen, gebogenen Rohrteil 1² zusammen. Der untere Rohrteil 1¹ weist eine viereckige Ausnehmung 1⁴ auf. Die Rohre 1, 2 haben einen zylindrischen Querschnitt, und das zweite Rohr 2 ist wie das Rohrteil 1² gebogen. Das Rohr 2 wird im Rohr 1 längsbeweglich geführt und ist in nicht dargestellter Weise mit dem Schlauch 9 verbunden. Das zweite Rohr 2 ist dem ersten Rohr 1 entnehmbar. Ferner umfasst die Wasserarmatur eine die Wasserabgabemenge einstellende Kartusche 8, die im Abschnitt 1³ exzentrisch befestigt ist, so dass ein Schlauch 9 an der Kartusche 8 vorbeigeführt werden kann. Der Schlauch 9 ist in nicht dargestellter Weise mit der Kartusche 8 verbunden. Die Kartusche 8 ist mit einem Betätigungsgliedl 8¹, vorzugsweise einem Kipphebel, versehen. Schließlich sind noch eine als Manschette ausgebildete Hülse 7 mit einer Öffnung 7² und ein Betätigungsmittel in Form eines geraden Betätigungshebels 5¹ mit einer Öffnung 5^{1a} vorhanden. Bei der Montage der Wasserarmatur wird zunächst die Manschette 7 auf den Abschnitt 1⁵ geschoben. Dann wird der Abschnitt 1³ am Abschnitt 1⁵ in nicht dargestellter Weise befestigt, wobei das Betätigungsglied 8¹ in die Ausnehmung 1⁴ ragt. Anschließend wird die Manschette 7 über die Ausnehmung 1⁴ verschoben, und dann wird der Betätigungshebel 5¹ durch die Öffnung 7² gesteckt und am Betätigungsmittel 8¹ befestigt. Die Manschette 7 überdeckt dann die Stoßstelle zwischen den Abschnitten 1⁵, 1³ und die Ausnehmung 1⁴.

Wie die Figuren 2 und 3 zeigen, hat der Betätigungshebel 5¹ im Schließzustand eine horizontale, dem Benutzer zugewandte und eine dem zweiten Rohr 2 nahe Lage. Für den voll geöffneten Zustand wird der Betätigungshebel nach oben in die Lage 5² gedrückt, wobei die Manschette in die Lage 7¹ gerät; die Manschette wird damit durch den Betätigungshebel zwangsgeführt. Dabei begrenzt die Ausnehmung 1⁴ die Bewegung des Betätigungshebels.

Die Kartusche 8 kann vorzugsweise auch derart ausgebildet sein, dass sie zusätzlich Kalt- und Warmwasser mischt. In diesem Fall wird der Betätigungshebel 5¹ zur Mischung horizontal verstellt, wobei er durch die Ausnehmung 1⁴ in seiner seitlichen Bewegung begrenzt wird.

## Patentansprüche

1. Wasserarmatur, insbesondere für Bad und Küche, mit einem ersten Rohr (1") und einer im ersten Rohr (1 ") angeordneten, die Wasserabgabemenge einstellenden Kartusche (8) mit einem Betätigungsmittel (8¹),
sowie mit einem hervorstehenden zweiten Rohr (2'), das als Auslauf dient,
**dadurch gekennzeichnet, dass**
- das erste Rohr (1") in zwei Abschnitte (1⁵, 1³) aufgeteilt ist,
- an den beiden Rohrabschnitten (1⁵, 1³) eine Manschette (7) angeordnet ist, durch die ein Betätigungshebel (5¹) für das Betätigungsmittel (8') geführt ist,
- der eine Abschnitt (1³) die Kartusche (8) aufnimmt,
- der andere Abschnitt (1⁵) mit einer die Bewegung des Betätigungshebels (5¹) begrenzenden Ausnehmung (1⁴) versehen ist,
- die Manschette (7) die Stoßstelle der beiden Abschnitte (1⁵, 1³) des ersten Rohrs (1 ") und die Ausnehmung (1⁴) überdeckt, und
- die Manschette (7) vermittels des Betätigungshebels (5¹) zwangsgeführt ist.

2. Wasserarmatur nach Anspruch 1,
**dadurch gekennzeichnet,**
**dass** die Kartusche (8) derart ausgebildet ist, dass sie zusätzlich Kalt- und Warmwasser mischt.

3. Wasserarmatur nach Anspruch 1 oder 2,
**dadurch gekennzeichnet,**
**dass** der Betätigungshebel (51) gerade ausgebildet ist.

4. Wasserarmatur nach einem der Ansprüche 1 bis 3,
**dadurch gekennzeichnet,**
**dass** die Kartusche (8) im ersten Abschnitt (13) exzentrisch angeordnet und ein Wasserzulaufschlauch (9) an der Kartusche (8) vorbeigeführt und an diese angeschlossen ist.

## Claims

1. A mixer valve, in particular for the bathroom and kitchen, having a first pipe (1 ") and a cartridge (8) with an actuation means (8¹), the cartridge being disposed in the first pipe (1 ") and adjusting the amount of water dispensed,
and having a protruding second pipe (2'), which serves as an outlet, **characterized in that**
- the first pipe (1") is divided into two portions (1⁵, 1³),
- a collar (7) is disposed on the two pipe portions (1⁵, 1³), by which collar an actuating lever (5¹) for the actuation means (8¹) is guided,
- one portion (1³) receives the cartridge (8),
- the other portion (1⁵) is provided with a recess (1⁴) limiting the motion of the actuation lever (5¹),
- the collar (7) covers both the joint where the two portions (1⁵, 1³) of the first pipe (1") meet and the recess (1⁴), and
- the collar (7) is automatically guided by means of the actuation lever (5¹).

2. The mixer valve according to claim 1,
**characterized in that**
the cartridge (8) is embodied such that it additionally mixes cold and hot water.

3. The mixer valve according to claim 1 or 2,
**characterized in that**
the actuation lever (5¹) is embodied rectilinearly.

4. The mixer valve according to one of claims 1-3,
**characterized in that**
the cartridge (8) in the first portion (1³) is disposed eccentrically, and a water inlet hose (9) bypasses the cartridge (8) and is connected to it.

## Revendications

1. Robinetterie notamment destinée à des salles de bains et à des cuisines, comprenant une première tubulure (1") et une cartouche (8) logée dans ladite première tubulure (1"), pourvue d'un moyen d'actionnement (8¹) et réglant la quantité d'eau débitée,
ainsi qu'une seconde tubulure (2') en saillie, remplissant la fonction d'un bec d'écoulement,
**caractérisée par le fait**
- **que** la première tubulure (1") est scindée en deux tronçons (1⁵, 1³),
- **qu'**un manchon (7), traversé par un levier de manoeuvre (5¹) dédié au moyen d'actionnement (8¹), est mis en place sur les deux tronçons (1⁵, 1³),
- **que** l'un (1³) desdits tronçons reçoit la cartouche (8),
- **que** l'autre tronçon (1⁵) est muni d'un évidement (1⁴) limitant le mouvement dudit levier de manoeuvre (5¹),
- **que** ledit manchon (7) recouvre ledit évidement (1⁴) et la zone de rencontre des deux tronçons (1⁵, 1³) de ladite première tubulure (1"), et
- **que** ledit manchon (7) est guidé à force au moyen dudit levier de manoeuvre (5¹).

2. Robinetterie selon la revendication 1,
**caractérisée par le fait**
**que** la cartouche (8) est réalisée en vue de mélanger, additionnellement, de l'eau froide et de l'eau chaude.

3. Robinetterie selon la revendication 1 ou 2,
**caractérisée par le fait**
**que** le levier de manoeuvre (5¹) est de réalisation rectiligne.

4. Robinetterie selon l'une des revendications 1 à 3,
**caractérisée par le fait**
**que** la cartouche (8) est logée de manière excentrée dans le premier tronçon (1³), et un tuyau souple (9) d'afflux d'eau passe en regard de ladite cartouche (8), à laquelle il est raccordé. '
